# EUROPÄISCHE PATENTSCHRIFT

(11) **EP 2 468 364 B1**
(45) Veröffentlichungstag und Bekanntmachung des Hinweises auf die Patenterteilung: **03.08.2016**
(21) Anmeldenummer: 10015943.3
(22) Anmeldetag: 22.12.2010
(51) Int. Cl.: A62C 35/60, A62C 35/68

(54) **FEUERLÖSCHANLAGE**
FIRE EXTINGUISHING INSTALLATION
INSTALLATION D'EXTINCTION D'INCENDIE

(43) Veröffentlichungstag der Anmeldung: 27.06.2012
(73) Patentinhaber: Minimax GmbH & Co. KG, 23840 Bad Oldesloe (DE)
(72) Erfinder: Czepuck, Knut, 40880 Ratingen (DE); Böke, Joachim, 40625 Düsseldorf (DE)

(56) Entgegenhaltungen:
- DE-A1- 2 731 057
- DE-A1- 19 536 335
- DE-U1- 20 006 958
- GB-A- 2 182 849
- US-A- 4 286 667

## Beschreibung

Die Erfindung betrifft eine Feuerlöschanlage entsprechend dem Oberbegriff des ersten Patentanspruches.

Die vorliegende Feuerlöschanlage ist geeignet für Gebäude, in denen sich Rohrleitungssysteme für Heiz- oder Kühlanlagen befinden, beispielsweise für Gebäude, die mit einer Heizung, wie einer Boden- oder Deckenheizung, ausgestattet sind.

Die erfindungsgemäße Löschanlage ist geeignet für Häuser, insbesondere für Wohnhäuser, Büros, Pflegeheime, Krankenhäuser, Industriebauten oder Eigenheime, in denen Heiz- oder Kühlanlagen vorhanden sind und bei denen es vorgesehen ist, unter kostengünstigen Bedingungen eine entsprechende Feuerlöschanlage zu installieren.

Feuerlöschanlagen, insbesondere Sprinkleranlagen zum Löschen von Bränden in Gebäuden, sind seit langem bekannt. Sie bestehen aus einem separaten Leitungssystem für Löschflüssigkeit, in das Löschdüsen oder Sprinkler eingeschraubt sind. Sofern die Löschdüsen Sprinkler darstellen, weisen diese ein temperaturempfindliches Berstelement auf, welches bei Überschreiten einer ganz bestimmten Temperatur zerplatzt und den Weg für die Löschflüssigkeit freigibt, die dann auf den darunter befindlichen Brandherd verteilt wird. In der Regel sind mehrere Sprinkler oder Löschdüsen in einem Raum angeordnet, so daß die Orte, an denen ein Brand entstehen kann, im Brandfall mit Löschwasser besprüht werden. Sprinkleranlagen weisen entsprechend geltender technischer Regeln oft einen separaten Löschwasserbehälter auf, der von der Trinkwasserversorgung oder von anderen Wasserbehältern an einem Gebäude getrennt ist. Zusätzlich zu den Rohrleitungen des Löschwassernetzes sind zumindest in Wohnhäusern Einrichtungen für Trinkwasser-, Heizungs- oder Kühlanlagen vorhanden, wobei diese Rohrleitungsnetze parallel bestehen. Kleinere Gebäude wie Eigenheime, Büros, Pflegeheime ggf. Krankenhäuser und Wohnflächen, weisen oft keine Feuerlöschanlagen auf, da das ein zusätzliches Leitungsnetz mit Löschdüsen und dem Löschwasserbehälter sowie das Alarmierungssystem erfordert.

Um die Kosten zu reduzieren, bestehen seit jeher Bemühungen, das Sprinklerrohrnetz mit Wasser aus Trinkwasserleitungen oder ähnlichen zu versorgen. In der Regel wird dieses Wasser in bestehende Vorratsbehälter eingebracht.

In DE 10 2006 028 152 B1 ist ein Verfahren zur Betrieb- und Löschwasserversorgung und eine Betrieb- und Löschwasseranlage beschrieben, bei der die Aufrechterhaltung des Löschwasserspiegels in einem Vorlagebehälter durch Nachspeisen von Regenwasser und Entnahme von Trinkwasser aus dem öffentlichen Netz offenbart ist. Insbesondere sind Details zur Druckregelung, die bei diesem Verfahren ein Problem dargestellt, erläutert.

Eine andere Lösung wie EP 0 801 962 A2 sieht eine Trinkwasseranlage vor, bei der zwischen dem Trinkwassernetz und der Feuerlöschanlage eine physikalische Trennstufe vorgesehen ist, die verhindern, daß Löschwasser in die Trinkwasserleitung zurückläuft. Das ist erforderlich, da Löschwasser in den Löschwasserleitungen oft über lange Zeiträume steht, was zu Verunreinigungen führt. Diese Verunreinigungen, die mit Bakterien angereichert sind, dürfen nicht in das Trinkwassernetz eindringen.

Eine ähnliche Lösung wird in *WO 99*/*58200* offenbart. Diese Lösung beschreibt ein Löschwasser-Sprinklersystem und Methoden zur Installation desselben. Die Erfindung bezieht sich auf neue Konstruktionen bei Einbau von Sprinkleranlagen in Neubauten sowie die Nachrüstung in vorhandenen Gebäuden. Zu den Sprinklerköpfen sind flexible Leitungen vorgesehen. Ein Rückschlagventil verhindert den Rückstrom des Wassers vom Sprinklersystem zur Hauswasserversorgung und beseitigt die Gefahr, daß sich stagnierendes Wasser mit Trinkwasser mischt.

US 4 286 667 A offenbart eine Feuerlöschanlage, bestehend aus Löschdüsen, insbesondere Sprinklerdüsen, einem Rohrleitungssystem und Armaturen, wobei das Rohrleitungssystem für die Löschdüsen mit einem Rohrleitungssystem für eine Heizung oder Kühlung in Verbindung steht und eine Erhöhung des Wasserverbrauchs im Rohrsystem zum Auslösen eines Alarmes führt.

DE 27 31 057 A1 beschreibt eine Feuerschutzanlage für Gebäude mit mehreren an einem Wasservorrat angeschlossenen und temperaturabhängig selbsttätig öffnenden Wasserdüsen, wobei eine mit Überdruck betriebene Warmwasserheizungsanlage vorhanden ist, die mehrere Heizkörper aufweist. Das Wasser der Heizungsanlage ist an Wasserdüsen angeschlossen, die als Löschdüsen ausgebildet sind und zur Brandbekämpfung dienen können.
EP 1 132 528 B1 beschreibt ein parallel gespeistes integriertes Versorgungssystem für nichtstagnierendes Wasser für Hauswasser- und Sprinkleranlagen. Die Lösung sieht vor, daß von einem Trinkwassersystem Leitungen für ein Hauswassersystem abgezweigt werden, in dem in Parallelschaltung mit flexiblen Leitungen ein Sprinklersystem angeordnet ist, welches Multiportanschlüsse mit mehreren Öffnungen aufweist. Diese Multiportanschlüsse ermöglichen, daß durch mehrere flexible Schlauchleitungen die Parallelschaltung entsteht, was im wesentlichen das Stagnieren des Wassers verhindern soll. Ein Verhindern von stagnierendem Wasser ist allerdings durch die Parallelschaltung nur begrenzt möglich. Es setzt voraus, daß alle Wasseranschlüsse regelmäßig betätigt werden, was nicht immer der Fall ist, denn damit müßte Wasser verbraucht werden, nur um ein Stagnieren zu vermeiden. Es ist deshalb in einzelnen Leitungsbereichen das Stagnieren von Wasser nicht auszuschließen, so daß eine Keimbildung in bestimmten Bereichen des aus Parallelleitungen bestehenden Sprinklernetzes vorkommt.

Flexible Leitungen weisen weiterhin den Nachteil auf, daß durch ein Abknicken die Wasserversorgung unterbrochen sein kann, was aufgrund paralleler Leitungen unbemerkt bleibt, so daß ein Teil der Sprinkleranlage ausfallen kann, ohne daß erkennbar Störungen im Gesamtsystem entstehen, was die Zuverlässigkeit der Anlage in Frage stellt. Weiterhin müssen ganz spezielle Multiportanschlüsse vorhanden sein, damit die Anlage überhaupt installierbar ist. Darüber hinaus müssen bei einem parallelen Leitungssystem mehr Leitungen vorhanden sein, als bei einem in Reihe Schalten von Leitungen.

Ausgehend von diesem Stand der Technik ist es Aufgabe der Erfindung, eine Feuerlöschanlage zu entwickeln, welche bei geringen Material- und Betriebskosten sicher und zuverlässig im Zusammenhang mit einem bestehenden Rohrleitungssystem installierbar ist.

Diese Aufgabe wird durch eine Feuerlöschanlage nach den Merkmalen des ersten Patentanspruches gelöst.

Unteransprüche geben vorteilhafte Ausgestaltungen der Erfindung wieder.

Die erfindungsgemäße Feuerlöschanlage für das Löschen von Bränden in Gebäuden besteht aus den Löschdüsen, insbesondere Sprinklerdüsen, dem Rohrsystem und Armaturen, wobei das Rohrsystem für die Löschdüsen mit dem Rohrsystem für eine Heizung oder eine Kühlung des Gebäude in Verbindung steht und eine Erhöhung des Wasserverbrauches in den Rohrleitungen zum Auslösen eines Alarms führt.

Eine Erhöhung des Wasserverbrauchs ist dann zu verzeichnen, wenn eine Sprinklerdüse, die in einem Raum angeordnet ist, auslöst, das heißt, wenn bei Überschreiten einer bestimmten Temperatur im Raum das Berstelement zerspringt und Wasser aus der Sprinkleranlage im Raum verteilt wird.

Bei dem Rohrsystem für die Löschdüsen kann es sich um ein übliches Rohrsystem für Sprinkleranlagen handeln. Die Nennweite der Rohre kann beispielsweise 20 mm betragen, wobei es genügt, wenn in jedem Raum ein Sprinkler angeordnet ist. Die Sprinkleranlage kann an geeigneter Stelle an einem Heizungs- oder Kühlsystem angeordnet sein. Zur Systemtrennung kann ein Absperrventil angeordnet sein.

Vorteilhaft ist es, die Rohrleitung des Heizungs- und Kühlsystems von zwei oder mehreren Seiten zum Rohrleitungssystem für die Löschdüsen zu führen.

Der erhöhte Wasserverbrauch bei Auslösen einer Löschdüse im Rohrleitungssystem wird mittels Druckabfall aber auch mittels Wasserstandsprüfung im Heizkessel oder in der Kühleinrichtung ermittelt. Um den Druckabfall zu ermitteln ist es vorteilhaft, einen Niederdruckschalter zu verwenden, der den Druckabfall registriert und ein Alarmsignal auslöst.

Um den Wasserstand zu prüfen ist eserforderlich, einen Schwimmer und einen Schwimmerschalter an oder in dem den betreffenden Behälter anzuordnen.

Bei Auslösen eines Alarms kann einerseits eine Wasserzufuhr in das Rohrleitungssystem erfolgen. Die Wasserzufuhr ist z.B. aus einer Trinkwasser- oder Brauchwasserleitung möglich.

Andererseits besteht die Möglichkeit, einen Druckerzeuger am Rohrleitungssystem anzuordnen, der im Falle eines Alarms das Wasser des Heiz- oder des Kühlkessels oder des dazugehörigen Vorratsbehälters zu den Löschdüsen fördert. Als Druckerzeuger können eine Gasflasche oder eine oder mehrere Pumpen angeordnet sein.

Weiterhin ist es vorteilhaft, wenn im Rohrleitungssystem ein Ventil angeordnet ist, welches die Wasserzufuhr in die Rohrleitungen öffnet. Dazu ist ein automatisches Ventil, ein automatisch auslösendes Ventil oder ein Magnetventil geeignet.

Weiterhin ist es vorteilhaft, im Rohrleitungssystem Ventile anzuordnen, die die Rohrleitungen im Bereich der Heiz- und Kühlanlage schließen, so daß das Wasser der Wasserzufuhr direkt zu den Löschdüsen gelangen kann.

Vorteilhaft ist es weiterhin, den Druckverlust des zirkulierenden Wassers in der Heizungs- und Kühlanlage mittels Druckmesser zu überwachen.

Eine günstige Ausführungsvariante besteht darin, dem Heiz- bzw. Kühlwasser im Alarmfall eine Löschflüssigkeit zuzumischen. Das kann erfolgen, indem, nachdem die Ventile zur Heiz- und Kühlanlage geschlossen sind, ein Ventil zu einem Vorratsbehälter mit Löschflüssigkeit geöffnet wird und diese in das Rohrleitungssystem eingespeist wird.

Zum Fördern des Wassers und zum Erhöhen des Druckes in den Rohrleitungen ist es vorteilhaft, Pumpen anzuordnen. Weiterhin kann es vorteilhaft sein, die gesamte Anlage mittels SPS zu steuern.

Die erfindungsgemäße Feuerlöschanlage hat den Vorteil, daß bei niedrigen Material- und Betriebskosten und ohne Installation eines zusätzlichen, kompletten Rohrleitungssystems mit Vorratsbehälter und Armaturen ein bestehendes Rohrleitungssystem zuverlässig und kostengünstig nutzbar ist.

Im Folgenden wird die Erfindung an einem Ausführungsbeispiel und fünf Figuren näher erläutert. Die Figuren zeigen:
- Figur 1:: Feuerlöschanlage mit Düsen und einem Anschluß zum Rohrsystem einer Heiz- oder Kühlanlage
- Figur 2:: Feuerlöschanlage mit Düsen und einem Rohrsystem zur Heiz- oder Kühlanlage und einem Niederdruckschalter
- Figur 3:: Feuerlöschanlage mit Düsen und einem Rohrsystem zur Heiz- oder Kühlanlage mit einem Schwimmerschalter und einem Schwimmer
- Figur 4:: Feuerlöschanlage mit Düsen und einem Rohrsystem zur Heiz- oder Kühlanlage und einem Niederdruckschalter ohne Wasserzufuhr
- Figur 5:: Feuerlöschanlage mit Düsen und einem Rohrsystem zur Heiz- oder Kühlanlage und einem Niederdruckschalter ohne Wasserzufuhr, aber einem Druckerzeuger.

Die *Figur 1* zeigt das Rohrsystem 2 der erfindungsgemäßen Feuerlöschanlage 19, wobei am Rohrsystem 2 Löschdüsen 1, im vorliegenden Fall Sprinklerdüsen, angeordnet sind. Das Rohrleitungssystem 2 der Feuerlöschanlage 19 ist durch ein Absperrventil 20 vom Rohrleitungssystem 3 für die Heizung oder Kühlung 4 abtrennbar. Das Rohrleitungssystem 2 befindet sich auf unterschiedlichen Ebenen in dem Gebäude, in dem es installiert ist.

Die *Figur 2* zeigt, wie das Rohrleitungssystem 2 für die Löschdüsen 1 mit dem Rohrleitungssystem 3 für Heizung oder Kühlung 4 verbunden ist, wobei im Rohrleitungssystem 3 ein Niederdruckschalter 14 angeordnet ist, über den ein Alarm 8 ausgelöst werden kann. Die beiden Heizungen oder Kühlungen 4 werden über die Pumpe 7 und den Heiz- oder Kühlkessel 15 der Heiz- oder Kühlanlage 18 mit Wasser zum Heizen oder Kühlen der betreffenden Räume versorgt, wobei im Kreislauf ein Druckmesser 11 angeordnet ist, durch den Druckverluste im Leitungssystem feststellbar sind. Weiterhin sind im Kreislauf zwei Ventile 6, im vorliegenden Fall automatische Ventile, angeordnet, mit denen die Heiz- oder Kühlanlage 18 vom Leitungssystem abtrennbar ist. Der Niederdruckschalter 14 ist über Leitungen oder über Funk mit den Ventilen 6 und einer Alarmierungseinrichtung 8 verbunden. Für den Fall, daß ein Sprinkler auslöst und durch eine oder mehrere Löschdüsen Wasser versprüht wird, tritt ein erhöhter Wasserverbrauch auf, auf den der Niederdruckschalter 14 reagiert und einen Alarm 8 auslöst. Mit Auslösen des Alarms werden die Ventile 6 automatisch geschaltet, so daß die Heiz- und Kühlanlage 18 zum Rohrsystem 3 abgetrennt ist und die Wasserzufuhr 5 durch das Ventil 6 zugeschaltet wird. Das Wasser der Wasserzufuhr 5 gelangt über das Rohrleitungssystem 3 von zwei Seiten zum Rohrleitungssystem 2 für die Löschdüsen 1.

Für den Fall, daß statt des Niederdruckschalters 14 ein Schwimmer 10 und ein Schwimmerschalter 9 angeordnet sind, zeigt die *Figur 3* die entsprechende Feuerlöschanlage, wobei statt der automatischen Ventile 6 Magnetventile 16 angeordnet sind. Die Löschanlage ist in analoger Weise aufgebaut wie die in Figur 2 gezeigte. Sofern der Schwimmer 10 unter ein bestimmtes Niveau im Heiz- oder Kühlkessel 15 sinkt, löst das einen Alarm 8 aus, wobei die Magnetventile 16 die Heiz- oder Kühlanlage 18 im Rohrleitungssystem 3 abschalten und die Wasserzufuhr 5 öffnen, so daß Wasser zu den Löschdüsen 1 gelangen kann.

Die *Figur 4* zeigt eine Feuerlöschanlage, die keine Wasserzufuhr aufweist, sondern eine zusätzliche Pumpe 7. Sobald der Niederdruckschalter 14 einen erhöhten Wasserverbrauch feststellt, wird ein Alarm 8 ausgelöst, wobei die beiden Pumpen 7 das im System vorhandene Wasser in Richtung auf die Löschdüsen 1 fördern. Eines der beiden Ventile 6 wird dabei geschlossen, so daß kein Wasser in den Heiz- oder Kühlkessel 15 gedrückt wird. Statt des Niederdruckschalters 14 kann das gleiche System in analoger Weise mit dem Schwimmerschalter 9 und dem Schwimmer 10 betrieben werden, was in keinem zusätzlichen Ausführungsbeispiel gezeigt wird.

Die *Figur 5* zeigt einen Druckerzeuger 17, eine Gasflasche, die in der Feuerlöschanlage angeordnet ist, wobei ein Niederdruckschalter 17 zum Feststellen eines erhöhten Wasserverbrauchs und zum Auslösen eines Alarms 8 angeordnet ist. Im vorliegenden Ausführungsbeispiel wird das im System vorhandene Wasser analog dem Ausführungsbeispiel in Figur 4 genutzt. Für den Fall, daß ein erhöhter Wasserverbrauch über den Niederdruckschalter 14 festgestellt wird, wird ein Alarm 8 ausgelöst und das Ventil 6 im Druckerzeuger 17 geöffnet, so daß das Wasser im Heiz- oder Kühlkessel 15 in das Rohrleitungssystem 3 und 2 gedrückt wird und als Löschwasser dient. Der betreffende Kessel 15 wird abgeschaltet und das untere Ventil 6 geschlossen, wobei das obere Ventil 6 geöffnet wird, so daß Wasser durch das Rohrleitungssystem 3 von zwei Seiten zum Rohrleitungssystem 2 für die Löschdüsen gelangen kann.

### Liste der verwendeten Bezugszeichen

- 1: Löschdüse
- 2: Rohrsystem für 1
- 3: Rohrsystem für 4
- 4: Heizung/Kühlung
- 5: Wasserzufuhr
- 6: Ventil (automatisch)
- 7: Pumpe
- 8: Alarm
- 9: Schwimmerschalter
- 10: Schwimmer
- 11: Druckmesser
- 13: Wasserbehälter
- 14: Niederdruckschalter
- 15: Heizkessel/Kühlkessel
- 16: Magnetventil
- 17: Druckerzeuger/Gasflasche
- 18: Heiz-, Kühlanlage
- 19: Feuerlöschanlage
- 20: Absperrventil

## Patentansprüche

1. Feuerlöschanlage, bestehend aus Löschdüsen, insbesondere Sprinklerdüsen, dem Rohrleitungssystem und Armaturen,
wobei das Rohrsystem (2) für die Löschdüsen (1) mit einem Rohrsystem (3) für eine Heizung oder Kühlung (4) in Verbindung steht, eine Erhöhung des Wasserverbrauchs in den Rohrsystemen (2, 3) zum Auslösen eines Alarms (8) führt, wobei
- der erhöhte Wasserverbrauch im Rohrleitungssystem (2, 3) mittels Wasserstandsprüfung im Heizsystem oder dem Kühlsystem (15) ermittelt wird und
- zur Wasserstandsprüfung ein Schwimmer (10) und ein Schwimmerschalter (9) angeordnet sind.

2. Feuerlöschanlage nach Anspruch 1, **dadurch gekennzeichnet, daß** mit dem Auslösen des Alarms (8) eine Wasserzufuhr (5) in das Rohrleitungssystem (2, 3) erfolgt.

3. Feuerlöschanlage nach Anspruch 1 oder 2, **dadurch gekennzeichnet, daß** mit Auslösen eines Alarms (8) ein externer Druckerzeuger (17) oder eine Pumpe (7) Wasser zu den Löschdüsen (1) fördert.

4. Feuerlöschanlage nach einem der Ansprüche 1 bis 3, **dadurch gekennzeichnet, daß** der erhöhte Wasserverbrauch im Rohrleitungssystem (2, 3) anhand des Druckabfalls registriert wird.

5. Feuerlöschanlage nach Anspruch 4, **dadurch gekennzeichnet, daß** der Druckabfall mittels Druckschalter (14) registriert wird.

6. Feuerlöschanlage nach einem der Ansprüche 1 bis 5, **dadurch gekennzeichnet, daß** das Rohrnetz (3) von zwei Seiten an das Rohrnetz (2) zu den Löschdüsen (1) führt.

7. Feuerlöschanlage nach einem der Ansprüche 1 bis 6, **dadurch gekennzeichnet, daß** bei einem Alarm (8) ein Ventil (6) die Wasserzufuhr (5) aus dem Heizungs oder Kühlsystem zu den Rohrleitungen (2, 3) öffnet.

8. Feuerlöschanlage nach einem der Ansprüche 1 bis 9, **dadurch gekennzeichnet, daß** bei einem Alarm (8) Ventile (6) die Rohrleitungen (3) im Bereich der Heiz-oder Kühlanlage (18) schließen, so daß Wasser der Wasserzufuhr (5) direkt zu den Löschdüsen (1) gelangt.

9. Feuerlöschanlage nach einem der Ansprüche 1 bis 8, **dadurch gekennzeichnet, daß** ein Druckverlust des in der Heizungs- oder Kühlanlage (18) zirkulierenden Wassers mittels Druckmesser (11) überwacht wird.

10. Feuerlöschanlage nach einem der Ansprüche 1 bis 9, **dadurch gekennzeichnet, daß** dem Wasser der heizungs- oder Kühlanlage im Alarmfall eine Löschflüssigkeit zugeführt wird.

11. Feuerlöschanlage nach einem der Ansprüche 1 bis 10, **dadurch gekennzeichnet, daß** zum Fördern des Wassers und zum Erhöhen des Druckes im Rohrleitungssystem (3) Pumpen (7) angeordnet sind.

12. Feuerlöschanlage nach einem der Ansprüche 1 bis 11, **dadurch gekennzeichnet, daß** die Löschdüse (1) an der Heizung oder Kühlung (4) angeordnet ist.

## Claims

1. A fire extinguishing system, consisting of extinguishing nozzles, in particular sprinkler nozzles, the pipeline system and instruments,
wherein the pipe system (2) for the extinguishing nozzles (1) communicates with a pipe system (3) for a heating or cooling unit (4), an increase in the water consumption in the pipe systems (2, 3) leading to an alarm (8) being triggered,
wherein
- the increased water consumption in the pipeline system (2, 3) is determined by checking the water level in the heating system or the cooling system (15) and
- for checking the water level a float (10) and a float switch (9) are arranged.

2. The fire extinguishing system according to Claim 1, **characterized in that** triggering the alarm (8) results in a supply of water (5) into the pipeline system (2, 3).

3. The fire extinguishing system according to Claim 1 or 2, **characterized in that** on triggering the alarm (8) an external pressure generator (17) or a pump (7) delivers water to the extinguishing nozzles (1).

4. The fire extinguishing system according to one of Claims 1 to 3, **characterized in that** the increased water consumption is registered in the pipeline system (2, 3) by the pressure drop.

5. The fire extinguishing system according to Claim 4, **characterized in that** the pressure drop is registered by means of a pressure switch (14).

6. The fire extinguishing system according to one of Claims 1 to 5, **characterized in that** the pipe network (3) leads from two sides to the pipe network (2) to the extinguishing nozzles (1).

7. The fire extinguishing system according to one of Claims 1 to 6, **characterized in that** in the case of an alarm (8) a valve (6) opens the supply of water (5) from the heating or cooling system to the pipelines (2, 3).

8. The fire extinguishing system according to one of Claims 1 to 9, **characterized in that** in the case of an alarm (8) valves (6) close the pipelines (3) in the area of the heating or cooling installation (18) so that water of the supply of water (5) reaches the extinguishing nozzles (1) directly.

9. The fire extinguishing system according to one of Claims 1 to 8, **characterized in that** a loss of pressure of the water circulating in the heating or cooling installation (18) is monitored by means of a pressure gauge (11).

10. The fire extinguishing system according to one of Claims 1 to 9, **characterized in that** in the case of an alarm an extinguishing liquid is added to the water of the heating or cooling installation.

11. The fire extinguishing system according to one of Claims 1 to 10, **characterized in that** for conveying the water and for increasing the pressure in the pipeline system (3) pumps (7) are arranged.

12. The fire extinguishing system according to one of Claims 1 to 11, **characterized in that** the extinguishing nozzle (1) is arranged on the heating or cooling installation (4).

## Revendications

1. Installation d'extinction d'incendie, constituée de buses d'extinction, en particulier de sprinklers, du système de tuyauteries et d'éléments de robinetterie,
le système de tuyauteries (2) alimentant les buses d'extinction (1) étant relié à un système de tuyauteries (3) destiné à un dispositif de chauffage ou de refroidissement (4), une augmentation de la consommation d'eau dans les systèmes de tuyauteries (2, 3) conduisant au déclenchement d'une alarme (8),
- l'augmentation de la consommation d'eau dans le système de tuyauteries (2, 3) étant détectée au moyen d'un contrôle du niveau d'eau dans le système de chauffage ou le système de refroidissement (15) et
- un flotteur (10) et un contact de flotteur (9) étant prévus pour le contrôle du niveau d'eau.

2. Installation d'extinction d'incendie selon la revendication 1, **caractérisée en ce que** le déclenchement de l'alarme (8) entraîne un afflux d'eau (5) dans le système de tuyauteries (2, 3).

3. Installation d'extinction d'incendie selon la revendication 1 ou 2, **caractérisée en ce que** le déclenchement de l'alarme (8) entraîne l'alimentation en eau des buses d'extinction (1) par un générateur de pression externe (17) ou par une pompe (7).

4. Installation d'extinction d'incendie selon l'une des revendications 1 à 3, **caractérisée en ce que** l'augmentation de la consommation d'eau dans le système de tuyauteries (2, 3) est enregistrée à l'aide de la perte de charge.

5. Installation d'extinction d'incendie selon la revendication 4, **caractérisée en ce que** la perte de charge est enregistrée au moyen d'un manocontact (14).

6. Installation d'extinction d'incendie selon l'une des revendications 1 à 5, **caractérisée en ce que** le réseau de tuyauteries (3) mène des deux côtés au réseau de tuyauteries (2) alimentant les buses d'extinction (1).

7. Installation d'extinction d'incendie selon l'une des revendications 1 à 6, **caractérisée en ce qu'**en cas d'alarme (8), une vanne (6) ouvre le passage de l'eau (5) du système de chauffage ou de refroidissement aux tuyauteries (2, 3).

8. Installation d'extinction d'incendie selon l'une des revendications 1 à 9, **caractérisée en ce qu'**en cas d'alarme (8), des vannes (6) ferment les tuyauteries (3) au niveau du système de chauffage ou de refroidissement (18), l'eau de l'afflux d'eau (5) parvenant ainsi directement aux buses d'extinction (1).

9. Installation d'extinction d'incendie selon l'une des revendications 1 à 8, **caractérisée en ce qu'**une perte de charge de l'eau circulant dans le système de chauffage ou de refroidissement (18) est surveillée au moyen d'un manomètre (11).

10. Installation d'extinction d'incendie selon l'une des revendications 1 à 9, **caractérisée en ce qu'**en cas d'alarme, un liquide d'extinction est ajouté à l'eau du système de chauffage ou de refroidissement.

11. Installation d'extinction d'incendie selon l'une des revendications 1 à 10, **caractérisée en ce que** des pompes (7) sont disposées dans le système de tuyauteries (3) pour refouler l'eau et pour augmenter la pression.

12. Dispositif selon l'une des revendications 1 à 11, **caractérisé en ce que** la buse d'extinction (1) est disposée au niveau du dispositif de chauffage ou de refroidissement (4).
